# EUROPÄISCHE PATENTSCHRIFT

(11) **EP 3 990 379 B1**
(45) Veröffentlichungstag und Bekanntmachung des Hinweises auf die Patenterteilung: **29.07.2026**
(21) Anmeldenummer: 20731506.0
(22) Anmeldetag: 15.06.2020
(51) Int. Cl.: B66B 13/28

(54) **AUFZUGSANLAGE MIT EINER AN FÜHRUNGSSCHIENEN ABSTÜTZBAREN KABINENSCHÜRZE**
LIFT SYSTEM WITH A CAR APRON SUPPORTED ON GUIDE RAILS
SYSTÈME D'ASCENSEUR AVEC UN TABLIER SUPPORTÉ SUR LES RAILS DE GUIDAGE

(30) Priorität: 28.06.2019 EP 19183373
(43) Veröffentlichungstag der Anmeldung: 04.05.2022
(73) Patentinhaber: INVENTIO AG, 6052 Hergiswil (CH)
(72) Erfinder: TROTTMANN, Gilles, 6405 Immensee (CH)
(74) Vertreter: Inventio AG
(86) Internationale Anmeldenummer: PCT/EP2020/066441
(87) Internationale Veröffentlichungsnummer: WO 2020/260046

(56) Entgegenhaltungen:
- EP-A1- 3 599 210
- JP-A- H05 147 845
- US-A- 1 004 744
- US-A- 1 022 972
- US-A- 1 051 945

## Beschreibung

Die Erfindung betrifft eine Aufzugsanlage gemäss dem Oberbegriff von Anspruch 1.

Aufzugsanlagen zur Beförderung von Personen und Gütern enthalten Kabinen, die in einem Aufzugsschacht auf und ab bewegbar sind. Die Kabinen können über Tragmittel, beispielsweise in Form von Tragseilen oder Tragriemen, mittels einer Antriebseinheit bewegt werden. Infolge von Störungen oder Nothalten kann es vorkommen, dass die Kabine zwischen den Stockwerken stecken bleibt. In solchen Störfällen müssen die eingeschlossenen Personen aus der Kabine auf die nächste Haltestelle evakuiert werden. Zwischen der Unterseite der Kabine und dem Stockwerkboden könnte in diesem Fall ein Spalt entstehen, durch den die Person bei der Evakuierung in den Schacht abstürzen könnte. Um derartige Zwischenfälle zu vermeiden, werden die Kabinen mit Kabinenschürzen ausgerüstet. Für die Aufzugsindustrie existieren verschiedene Regelwerke mit genauen Vorgaben zur Ausgestaltung von Kabinenschürzen. Seit langer Zeit bekannt und gebräuchlich sind starre Kabinenschürzen. Die europäische Norm EN81-20:2014 schreibt in Ziff. 5.4.5 vor, dass die vertikale Länge der Schürze mindestens 750 mm betragen muss und dass die Schürze derart stabil ausgestaltet sein muss, dass sie bei einer punktuellen Krafteinwirkung von 300 N praktisch nicht nachgibt.

Seit einiger Zeit werden Aufzugsanlagen mit verringerten Schachtgrubentiefen immer beliebter. Um die Reduzierung der Schachtgrubentiefe zu ermöglichen, werden die Kabinenschürzen bewegbar oder beweglich ausgestaltet. Bekannt sind beispielsweise teleskopierbare Kabinenschürzen, wie sie etwa in der EP 2 042 463 A1 gezeigt sind. Die Kabinenschürzen können aber auch faltbar ausgestaltet sein. Eine derartige Kabinenschürze ist beispielsweise aus der CH 431 864 A bekannt geworden. Schwenk- und faltbare Kabinenschürzen sind weiterhin aus der EP 1 118 576 A2 bekannt geworden. In der Praxis hat sich gezeigt, dass die hohen Anforderungen hinsichtlich Stabilität mit den bekannten Kabinenschürzen schwer oder nur mit grossem Aufwanderreichbar sind. US 1 004 744 A offenbart eine Aufzugsanlage gemäß dem Oberbegriff des Anspruchs 1.

Es ist deshalb eine Aufgabe der vorliegenden Erfindung, die Nachteile des Bekannten zu vermeiden und insbesondere eine Aufzugsanlage zu schaffen, mit der auf einfache und sichere Art und Weise Evakuierungen von Personen aus der Kabine gewährleistet werden können. Insbesondere soll die hierfür verwendete Kabinenschürze hohen Anforderungen an Stabilität genügen.

Diese Aufgaben wird erfindungsgemäss mit einer Aufzugsanlage mit den Merkmalen des Anspruchs 1 gelöst. Die Aufzugsanlage umfasst einen Aufzugsschacht und eine im Aufzugsschacht entlang Führungsschienen auf und ab bewegbare Kabine. Die Kabine weist darüber hinaus eine Kabinenschürze auf. Dadurch, dass die Kabinenschürze an den Führungsschienen abgestützt ist, ergeben sich mehrere Vorteile. Die Kabinenschürze zeichnet sich durch eine hohe Stabilität aus. Dank der Abstützung ist sichergestellt, dass durch stockwerkseitige Einwirkung auf die Kabinenschürze, beispielsweise wenn infolge Sturz bei einer Evakuation von Personen aus der Kabine die Person gegen die Schürze drückt, ein unerwünschtes Nachgeben in den Schachtinnenraum einfach verhindert werden kann. Insbesondere ermöglicht die Anordnung auf zuverlässige Weise, dass auch strenge Normanforderungen einfach erfüllt werden können. Aufwendige, komplexe und kostspielige konstruktive Massnahmen zur stabilen und steifen Befestigung der Kabinenschürze an die Kabine können entfallen.

Im Aufzugsschacht können zwei Führungsschienen zum Führen der Kabine vorgesehen sein. Die Führungsschienen können dabei bevorzugt einander gegenüberliegend an entsprechenden Schachtwänden des Aufzugsschachtes angeordnet sein. Die Führungsschiene kann eine konventionelle Kabinen-Führungsschiene sein. Häufig werden für solche Kabinen-Führungsschienen T-förmige Metallprofile eingesetzt.

Die Kabinen-Führungsschienen weisen Führungsflächen auf, an denen ein Kabinenführungsschuh zum Führen der Aufzugskabine entlang fahrbar. Erfindungsgemäß stützt sich die Kabinenschürze derart an den Führungsschienen ab, dass die Kabinenschürze wenigstens eine der Führungsflächen der Kabinen-Führungsschiene kontaktiert. Die Führungsflächen können einem Schienensteg der T-förmigen Führungsschiene zugeordnet sein. Anstelle von T-förmigen Metallprofilen sind für die Aufzugsanlage mit der mit den Führungsschienen in Wirkverbindung stehenden Kabinenschürze jedoch auch andere Führungsschienen denkbar.

Die vorliegende Aufzugsanlage zeichnet sich unter anderem dadurch aus, dass zum Abstützen der Kabinenschürze die ohnehin schon im Aufzugsschacht montierten
Führungsschienen verwendet werden können, welche Führungsschienen sich im Wesentlichen über die gesamte Höhe des Aufzugsschachts erstrecken. Es sind keine aufwendige zusätzliche Stützvorrichtungen notwendig.

Anstatt dass die zwei Führungsschienen an einander gegenüberliegenden Schachtwänden des Aufzugsschachtes angeordnet sind, können die Führungsschienen auch andersartig im Schacht positioniert werden. Zum Beispiel könnten die Führungsschienen an der der schachttürseitigen Schachtwand gegenüberliegenden Schachtwand angebracht sein. Somit könnte die Anordnung mit der Kabinenschürze auch bei Aufzugsanlagen mit Kabinen in Rucksackbauweise eingesetzt werden. Es ist auch denkbar, dass die Führungsschienen an der schachttürseitigen Schachtwand angebracht sind.

Die Führungsschiene kann beispielsweise auch als Hohlprofil ausgestaltet sein. Die Führungsschiene könnte beispielsweise eine Führungsanordnung aus einem Walzprofil mit örtlich getrennten Brems- und Führungsabschnitten in der Art der WO 2016/078726 sein. Die Führungsschiene kann sodann auch derart ausgestaltet sein, dass sie zum Führen sowohl der Kabine als auch eines Gegengewichts, das über Tragmittel mit der Kabine verbunden ist und gegengleich mit der Kabine bewegbar ist, dienen kann.

Für den Zugang von Passagieren und Gütern zur Kabine können je Stockwerk Schachttüren vorgesehen sein. Die Kabine kann eine Kabinentüre aufweisen. Die Kabine kann dabei eine Vorderseite, eine der Vorderseite gegenüberliegende Rückseite und die Vorderseite und Rückseite verbindende, parallele Kabinenseite aufweisen. In der Regel ist dabei die Kabinentüre und damit auch die Kabinenschürze im Bereich der Vorderseite angeordnet. Die Führungsschienen zum Führen der Kabine können an Schachtwänden angebracht sein, die benachbart zu den vorerwähnten beiden parallelen Kabinenseiten sind. Die Führungsschienen können im Schacht derart positioniert sein, dass sie in einer Draufsicht etwa mittig an diesen Kabinenseiten liegen.

Die Kabinenschürze kann statisch ausgestaltet sein. Eine starre Kabinenschürze ist vergleichsweise einfach und kostengünstig herstellbar und eignet sich insbesondere für Aufzugsanlagen mit ausreichend tiefen Schachtgruben.

Für bestimmte Anwendungszwecke und insbesondere für Aufzugsanlagen mit geringen Grubentiefen oder für grubenlose Aufzüge ist es jedoch vorteilhaft, wenn die Kabinenschürze beweglich oder bewegbar ausgestaltet ist. Besonders bevorzugt ist die Kabinenschürze derart bewegbar ausgestaltet, dass durch Bewegen der Kabinenschürze zur Schachtgrube hin ein Spalt zwischen Kabine und einem Stockwerk versperrt werden kann. Die Kabinenschürze kann aus einer Ruhestellung nahe am Kabinenboden bzw. an der Kabinenunterseite in eine Sperrstellung zum Sperren des Spalts zwischen Kabine und Stockwerk nach unten bewegt werden.

Die bevorzugt zwischen einer Ruhestellung und einer Sperrstellung bewegbare Kabinenschürze eignet sich besonders für Aufzugsanlagen mit Schachtgruben mit geringen Grubentiefen oder für grubenlose Aufzüge. Die Kabinenschürze kann dabei sowohl in der Ruhestellung als auch in der Sperrstellung sich an den Führungsschienen abstützen. Anstelle einer permanenten Wirkverbindung zwischen Kabinenschürze und Führungsschienen wäre es auch denkbar, die Kabinenschürze derart auszugestalten, dass die Kabinenschürze nur temporär in speziellen Betriebsphasen sich an den Führungsschienen abstützt und dass während des Normalbetriebs die Kabinenschürze die Führungsschienen nicht beaufschlägt.

Die Ruhestellung entspricht einer Stellung für den Normalbetrieb, in welcher Stellung die Kabinenschürze nahe an einer Kabinenunterseite positioniert ist. In dieser Ruhestellung wäre ein Spalt zwischen Kabine und Stockwerk vorhanden, wenn die Kabine zwischen den Stockwerken stecken bleiben würde. Zum sicheren Evakuieren der eingeschlossenen Personen aus der Kabine muss dieser Spalt geschlossen werden. Dazu wird die Kabinenschürze nach unten in die Sperrstellung bewegt. Die Sperrstellung ist die Stellung zum Absperren des Spaltes zwischen Stockwerk und Kabinenunterseite und damit zum Verhindern, dass Personen vom Stockwerk über eine geöffnete Schachttüre in den Aufzugsschacht fallen können.

Die Bewegung der Kabinenschürze von der Ruhestellung in die Sperrstellung kann beispielsweise eine Schwenkbewegung sein. Durch entsprechende mechanische Ausgestaltung sind selbstverständlich auch andere Bewegungsarten vorstellbar. Zum Beispiel kann die Kabinenschürze teleskopierbar ausgestaltet sein. Die Kabinenschürze könnte auch als Ganzes in vertikaler Richtung ausfahrbar ausgestaltet sein. Die Bewegung der Kabinenschürze zum Erstellen der Sperrstellung wäre in diesem Fall eine vertikale Ausfahrbewegung. Denkbar wäre weiterhin auch, die Kabinenschürze ausrollbar auszugestalten.

Besonders vorteilhaft kann es sein, wenn die Kabinenschürze eine klappbare oder zusammenfaltbare Kabinenschürze mit vorzugsweise wenigstens einem flächigen Schürzenelement ist. Die Kabinenschürze oder das wenigstens eine flächige Schürzenelement der Kabinenschürze kann in der Ruhestellung etwa horizontal ausgerichtet sein und an der Kabinenunterseite anliegen oder nahe an dieser angebracht sein. In der Sperrstellung kann die Kabinenschürze bzw. deren Schürzenelemente vertikal ausgerichtet oder parallel zur schachttürseitigen Schachtwand verlaufend sein. In einer vorteilhaften Ausführungsform kann die zusammenfaltbare Kabinenschürze zwei flächige, über eine horizontale Falzlinie gelenkig miteinander verbundene Schürzenelemente aufweisen.

Im Bereich einer Kabinentürschwelle kann die Kabinenschürze wenigstens ein flächiges oberes Schürzenelement aufweisen, das an einem oberen Ende um eine horizontale Schwenkachse an der Kabine angelenkt ist. Das zweite Schürzenelement schliesst über die Falzlinie am oberen Schürzenelement an. Die Falzlinie kann durch ein Scharnier oder eine anderes um eine horizontale Achse drehbares Gelenk gebildet werden.

Zum Sichern der vollständig ausgefalteten Kabinenschürze, also wenn die Kabinenschürze sich in der Sperrstellung befindet, können Verriegelungsmittel vorgesehen sein. Derartige Verriegelungsmittel könnten auch für andere bewegbaren Kabinenschürzen eingesetzt werden.

Die Verriegelungsmittel können wenigstens ein schwenkbares Riegelteil umfassen, das, wenn die Kabinenschürze vollständig ausgefaltet ist, in ein Riegelaufnahmeteil eingreift. Zum Sichern der vollständig ausgefalteten Kabinenschürze können auch zwei oder mehrere schwenkbare Riegelteile vorgesehen sein, die in zugehörige Riegelaufnahmeteile eingreifen können.

Die Kabinenschürze kann zum Abstützen der Kabinenschürze an die Führungsschienen wenigstens ein Führungselement umfassen, das an einer der Führungsschienen entlang führbar ist. Das Führungselement kann gleitend oder mittels Rollen an der Führungsschiene entlang geführt werden. Das Führungselement muss allerdings bei einer Kabinenfahrt die Führungsschiene nicht dauernd kontaktieren. Es kann durchaus ausreichen, wenn erst im Ernstfall, wenn beispielsweise eine Person während einer Evakuation gegen die Schürze drückt, sich ein tatsächlicher Kontakt ergibt.

Die Kabinenschürze kann zwei einander gegenüberliegende Führungselemente aufweisen, wobei jedes Führungselement jeweils einer Führungsschiene zugeordnet ist und mit diesem in Wirkverbindung steht.

Für eine zuverlässige Wirkverbindung zwischen Kabinenschürze und Führungsschiene kann es vorteilhaft sein, wenn das jeweilige Führungselement einen Ausschnitt aufweist, der einen stegartigen Führungsabschnitt der zugehörigen Führungsschiene umgibt. Der stegartige Führungsabschnitt kann zum Beispiel der Schienensteg eines T-förmigen Profils für die Führungsschiene sein. Das Führungselement weist demnach einen Führungsausschnitt zum Bilden eines weiblichen Führungsmittels auf, der den stegartigen Führungsabschnitt, der ein zum weiblichen Führungsmittel komplementäres männliches Führungsmittel bildet, umgibt. Alternativ wäre auch eine umgekehrte Anordnung, bei der die weiblichen und männlichen Führungsmittel bei der Kabinenschürze und Führungsschiene vertauscht sind, denkbar.

Das wenigstens eine Führungselement kann Bestandteil einer Stützkonstruktion zum Schaffen der Stützanordnung zum Abstützen der Kabinenschürze an die Führungsschienen sein. Die Stützkonstruktion kann dabei an ein unteres Ende eines flächigen Schürzenelements anschliessen und die bodenseitigen Abschlüsse der Kabinenschürze bilden. Wenn die Kabinenschürze wie vorgängig erwähnt zwei flächig, über eine horizontale Falzlinie gelenkig miteinander verbundene Schürzenelemente aufweist, kann die Stützkonstruktion an das untere Ende des unteren Schürzenelements anschliessen. Die Stützkonstruktion mit dem wenigstens einen mit einer der Führungsschienen zusammenwirkenden Führungselement ergibt eine besonders stabile Anordnung.

Die Stützkonstruktion kann weiter einen vorzugsweise horizontalen Stützrahmen aufweisen. Der bevorzugt rechteckige Stützrahmen kann vorderseitige, rückseitige und seitliche Rahmenteile umfassen, die einen geschlossenen Rahmen bilden. Dabei kann wenigstens am vorderseitigen Rahmenteil ein flächiges Schürzenelement angebracht sein.

Die Kabinenschürze kann ansteuerbare oder manuell bedienbare Sicherungsmittel umfassen, mit deren Hilfe die Kabinenschürze in der Ruhestellung an die Kabine angedockt ist. In der Ruhestellung kann der Stützrahmen unmittelbar an den Kabinenboden angebracht sein. Die Kabinenschürze kann weiter derart ausgestaltet sein, dass nach Freigeben oder Lösen durch entsprechende Ansteuerung bzw. Bedienung der Sicherungsmittel die Kabinenschürze schwerkraftbedingt in die Sperrstellung überführbar ist.

Insbesondere für Kabinen mit zwei Kabinentüren kann es vorteilhaft sein, wenn an einer Vorderseite der Kabine und an einer der Vorderseite gegenüberliegenden Rückseite der Kabine klappbare oder zusammenfaltbare Teil-Kabinenschürzen vorgesehen sind, die zum gleichzeitigen Ausfalten oder Zusammenklappen mechanisch miteinander gekoppelt sind. Durch Verwendung des vorerwähnten Stützrahmens ist eine derartige mechanische Kopplung einfach erhältlich.

Weitere Einzelmerkmale und Vorteile der Erfindung ergeben sich aus der nachfolgenden Beschreibung von Ausführungsbeispielen und aus den Zeichnungen. Es zeigen:
- Fig. 1: eine stark vereinfachte und schematisierte Darstellung einer erfindungsgemässen Aufzugsanlage mit einer in einem Aufzugsschacht auf und ab bewegbaren Kabine, die mit einer Kabinenschürze ausgerüstet ist,
- Fig. 2: eine vergrösserte Darstellung der Aufzugsanlage gemäss Fig. 1 mit einer zwischen Stockwerken stecken gebliebenen Aufzugskabine, wobei die Kabinenschürze sich in einer Ruhestellung befindet,
- Fig. 3: die Kabine mit der Kabinenschürze aus Fig. 2, jedoch in einer Sperrstellung,
- Fig. 4: eine vereinfachte perspektivische Darstellung einer Kabine für eine alternative Aufzugsanlage, wobei die Kabine eine starre Kabinenschürze aufweist, die an Führungsschienen abgestützt ist,
- Fig. 5: eine perspektivische Darstellung einer Kabinenschürze für eine weitere Aufzugsanlage, wobei die Kabinenschürze sich in der Ruhestellung befindet,
- Fig. 6: die Kabinenschürze aus Fig. 5 in einer Zwischenstellung, und
- Fig. 7: die vollständig auseinandergefaltete Kabinenschürze (Sperrstellung).

Fig. 1 zeigt eine mit 1 bezeichnete Aufzugsanlage für ein mehrstöckiges Gebäude. Das Gebäude verfügt über einen Aufzugsschacht 2 oder je nach Bedarf mehrere Aufzugsschächte. Die hier gezeigte Aufzugsanlage 1 enthält eine im Aufzugsschacht 2 vertikal auf und ab bewegbare Kabine 3 zum Transport von Personen oder Gütern zu einzelnen Stockwerken. Jedem Stockwerk ist dabei jeweils eine Schachttür 12 zugeordnet. Die Kabine weist eine an die Schachttüren 12 angepasste Kabinentüre 11 auf. Die Aufzugsanlage weist neben der Kabine 3 ein Gegengewicht 26 und Tragmittel 27 sowie einen Antrieb auf. Der Antrieb (z.B. ein Treibscheibenantrieb) treibt das oder die Tragmittel 27 (z.B. Riemen, Stahlseile) über eine der Rollen an und bewegt damit die Kabine 3 und das Gegengewicht 26 gegengleich.

Die einen in der Regel quaderförmigen Kabinenkörper umfassende Kabine weist eine Vorderseite 8, eine der Vorderseite gegenüberliegende Rückseite 9 und die Vorderseite und Rückseite verbindende, parallele Kabinenseiten 13 auf. Mit 28 ist ein Kabinenboden bezeichnet.

Zum Führen der Kabine 3 sind im Aufzugsschacht 2 mit einer strichlierten Linie angedeutete Führungsschienen 7 angeordnet. Auf eine Darstellung der Gegengewichts-Führungsschienen sowie weitere Komponenten der Aufzugsanlage 1 wurde aus Gründen der besseren Übersichtlichkeit verzichtet.

Unterhalb der Kabine 3 ist eine spezielle, nachfolgend im Detail beschriebene Kabinenschürze 10 angeordnet. In Fig. 1 befindet sich die Kabinenschürze in einer Ruhestellung nahe an der Kabine 3, in welcher Stellung sich die Kabinenschürze normalerweise befindet. Nur in speziellen Situationen, beispielsweise für Notevakuationen von Personen aus der Kabine 3, wird die Kabinenschürze in eine Sperrstellung gebracht.

Fig. 2 zeigt die Kabine 3 in einer Stellung zwischen den Stockwerken, in der eine solche Notevakuation erforderlich sein kann. Damit die Personen sicher aus der Kabine 3 ins nächste Stockwerk gelangen können, muss die Kabinenschürze 10 von der in Fig. 2 gezeigten Ruhestellung in die Sperrstellung überführt werden. Dazu wird die Kabinenschürze 10 nach unten bewegt. Die Kabine 3, nachdem die Kabinenschürze 10 nach unten in die Sperrstellung bewegt wurde, ist in Fig. 3 gezeigt.

Die Kabinenschürze 10 ist ersichtlicherweise über eine Stützanordnung an den Führungsschienen 7 abgestützt. Diese Stützanordnung wird durch eine Stützkonstruktion gebildet, wobei die Stützkonstruktion einen Stützrahmen 17 umfasst, der über ein Führungselement 16 mit der Führungsschiene 7 gleitend verbunden ist. Jeder der Führungsschienen 7 ist dabei ein Führungselement 16 für eine gleitende Führung zugeordnet. Es wäre aber auch denkbar, dass die Kabinenschürze 10 anstatt der zwei Führungselemente 16 auch nur einseitig an nur einer Führungsschiene abgestützt sein könnte. Im Ausführungsbeispiel gemäss den Fig. 1 bis 3 ist die Kabinenschürze 10 als Teleskop-Schürze ausgestaltet. Die teleskopartig miteinander verbundenen Schürzenelemente sind mit 29 bezeichnet. Die vertikale Länge der Kabinenschürze 10 beträgt, wenn die Teleskop-Schürze vollständig ausgefahren ist, mindestens 750 mm. An der Rückseite 9 der Kabine ist eine Führung 34 zur rückseitigen Führung der Kabinenschürze 10 befestigt. Dank der rückseitigen Führung 34 kann zuverlässig sichergestellt werden, dass der Stützrahmen 17 in der horizontalen Lage verbleibt. Die mit den Führungsschienen in Wirkverbindung stehende Stützkonstruktion mit dem Stützrahmen 17 gewährleistet, dass die Teleskop-Schürze bzw. deren Schürzenelemente 29 bei einer punktuellen Krafteinwirkung von 300 N kaum nachgeben und die beispielsweise die in der europäischen Norm EN81-20:2014 geforderte Stabilitätsanforderungen erfüllen kann.

Der Umstand, dass die Kabinenschürze 10 wie vorgängig beschrieben über eine Stützanordnung an den Führungsschienen 7 abgestützt ist, kann auch für andere Arten von beweglichen oder bewegbaren Kabinenschürzen eingesetzt werden und Vorteile bringen. Wie aus etwa Fig. 4 hervorgeht, sind sogar auch Ausführungsvarianten von Kabinenschürzen vorstellbar, bei denen die Kabinenschürzen nicht beweglich bzw. starr ausgestaltet sind. Fig. 4 zeigt eine derartige Kabinenschürze 10 mit einer starren Kabinenschürze 10, die ein flächiges Schürzenelement 14 aufweist, das starr ist und fest mit der Kabine 3 verbunden ist. Das Schürzenelement 14 kann zum Beispiel aus einem Metallblech hergestellt werden. Die Kabinenschürze 10 ist für die Abstützung über eine Stützanordnung mit jeweils einer Rolle 31 je Führungsschiene 7 mit den Führungsschienen verbunden.

Weiterhin ist in Fig. 4 beispielhaft gezeigt, dass die Führungsschienen 7 als T-förmige Profile ausgestaltet sind. Die Führungsschienen 7 sind vorliegend beispielhaft derart im Auzugschacht positioniert sein, dass sie in der Draufsicht etwa mittig an den Kabinenseiten 13 liegen.

Die Fig. 5 bis 7 betreffen ein weiteres Ausführungsbeispiel einer Kabinenschürze 10 für eine Kabine 3 einer Aufzugsanlage 1. Die Kabinenschürze 10 weist zum Bilden der Stützkonstruktion zum Abstützen der Kabinenschürze an die Führungsschienen einen horizontalen Stützrahmen 17 mit einem vorderseitigen Rahmenteil 20, einem rückseitigen Rahmenteil 19 und seitlichen Rahmenteilen 18. Die Rahmenteile 18, 19, 20 definieren einen rechteckigen, geschlossenen Rahmen. Weiterhin ist ein Tragrahmen 28 zum Tragen der Kabinenschürze 10 vorgesehen. Der Tragrahmen 28 kann an der Unterseite der (hier nicht dargestellten) Kabine 3 fixiert sein. Der Tragrahmen 28 könnte aber auch im Kabinenboden integriert sein. Normalerweise ist der Stützrahmen 17 am Tragrahmen 28 gesichert gehalten und wie Fig. 5 zeigt, nahezu ohne Abstand mit dem Tragrahmen 28 verbunden. Diese Position entspricht der dem Normalbetrieb zugeordneten Ruhestellung. Sicherungsmittel zum Halten der Kabinenschürze 10 in der Ruhestellung können bei Bedarf beispielhaft mit einem (nicht dargestellten) Dreikantschlüssel gelöst werden. Nach dem Freigeben ist die Kabinenschürze 10 schwerkraftbedingt in die Sperrstellung überführbar. Die Kabinenschürze 10 in der Sperrstellung ist in Fig. 7 gezeigt. Fig. 6 zeigt die Kabinenschürze 10 in einer Zwischenstellung zwischen Ruhestellung und Sperrstellung. Anhand Fig. 6 ist gut erkennbar, dass es sich bei der Kabinenschürze 10 gemäss diesem Ausführungsbeispiel um eine zusammenfaltbare Kabinenschürze handelt.

Die faltbare Kabinenschürze 10 weist je Seite zwei flächige, über eine horizontale Falzlinie 22 gelenkig miteinander verbundene Schürzenelemente 14, 15 auf. Das jeweilige obere Schürzenelement 14 ist dabei an seinem oberen Ende um eine horizontale Schwenkachse am Tragrahmen 28 und damit an der Kabine angelenkt. Die Stützkonstruktion mit dem Stützrahmen 17 schliesst an das jeweilige untere Ende des unteren Schürzenelements 15 an. Der Stützrahmen 17 bildet damit gewissermassen den unteren Abschluss der Kabinenschürze 10.

Die vorliegende Kabinenschürze 10 weist auf zwei gegenüberliegenden Seiten zusammenfaltbare Teil-Kabinenschürzen auf. Diese Teil-Kabinenschürzen sind mit 21 und 21' bezeichnet. Die Teil-Kabinenschürzen 21, 21' sind über den gemeinsamen Stützrahmen 17 mechanisch miteinander gekoppelt, wodurch sich ein gleichzeitiges Ausfalten ergibt. Die Teil-Kabinenschürzen 21, 21' sind dabei der Kabinenvorderseite und der gegenüberliegenden Kabinenrückseite zugeordnet. Die Kabine kann somit zwei Kabinentüren aufweisen. Die hier gezeigte Kabinenschürze 10 könnte aber auch für eine Kabine mit nur einer Kabinentür verwendet werden. Weiterhin wäre es für solche Kabinen denkbar, auf die zweite Teil-Kabinenschürze 21' zu verzichten. Alternativ zu dieser zweiten Teil-Kabinenschürze 21' könnte auch ein einfacher, beispielsweise aus Stäben oder Hebelelementen zusammengesetzter Faltmechanismus zur Anwendung kommen.

Die Kabinenschürze weist 10 zwei jeweils einander gegenüberliegende, an den seitlichen Rahmenteilen 18 angeformte Führungselemente 16 auf. Jedes Führungselement 16 ist dabei je einer Führungsschiene 7 zugeordnet. Das jeweilige Führungselement 16 weist einen Ausschnitt 25 auf, der einen stegartigen Führungsabschnitt der zugehörigen Führungsschiene 7 umgibt. Aus Fig. 7 ist entnehmbar, dass die Führungsschiene 7 ein T-Profil ist. Anstelle solcher konventioneller Kabinen-Führungsschienen sind aber auch andere Schienenprofile oder Führungsanordnung denkbar. Zum Beispiel könnte der Führungsausschnitt 25 des Führungselements 16 auch in einen stegartigen Führungsabschnitt einer Führungsanordnung in der Art der WO 2016/078726 eingreifen.

Zum Sichern der vollständig ausgefalteten Kabinenschürze 10 (Fig. 7) sind Verriegelungsmittel vorgesehen. Diese Verriegelungsmittel umfassen je Seite bzw. je Teil-Kabinenschürze zwei schwenkbare Riegelteile 23, die in zugehörige Riegelaufnahmeteile 24 eingreifen und so ein ungewolltes Einklappen der ausgefalteten Kabinenschürze 10 verhindern. Die Schwenkbewegung der Riegelteile 23 ist in Fig. 6 andeutungsweise mittels Pfeilen illustriert. Die Schwenkachsen für die Riegelteile 23 sind mit 32 bezeichnet. Die Riegelteile 23 werden beim Ausfalten der Kabinenschürze 10 schwerkraftbedingt nach unten verschwenkt und kommen dabei in Eingriff mit den zugehörigen Riegelaufnahmeteile 24. Zum Rückführen der Kabinenschürze 10 in die Ruhestellung werden die Riegelteile 23 wieder in die ursprüngliche horizontale Grundstellung zurück geschwenkt. Selbstverständlich wären auch andere Verriegelungsmittel zum Sichern der vollständig ausgefalteten Kabinenschürze als die hier in den Figuren 5 bis 7 beispielhaft gezeigten Verriegelungsmittel mit den Riegelteilen und Riegelaufnahmeteilen vorstellbar. Alternativ zu den beschriebenen schwenkbaren Riegelteilen könnten auch verschiebbare Riegelteile und zu diesen komplementäre Riegelaufnahmeteile vorgesehen werden. Die Verriegelungsmittel könnten weiterhin auch einen Rastmechanismus umfassen.

Die oben beschriebene Kabinenschürze 10 eignet sich auch zum Nach- oder Umrüsten bereits bestehender Aufzugsanlagen.

## Patentansprüche

1. Aufzugsanlage (1) mit einer in einem Aufzugsschacht (2) entlang Führungsschienen (7) bewegbaren Kabine (3), wobei die Kabinen-Führungsschienen (7) Führungsflächen aufweisen, an denen ein Kabinenführungsschuh zum Führen der Aufzugskabine entlang fahrbar ist, und die Kabine (3) eine Kabinenschürze (10) aufweist, **dadurch gekennzeichnet, dass** die Kabinenschürze (10) derart an den Führungsschienen (7) abgestützt ist, dass die Kabinenschürze (10) wenigstens eine der Führungsflächen der Kabinen-Führungsschiene (7) kontaktiert.

2. Aufzugsanlage nach Anspruch 1, **dadurch gekennzeichnet, dass** die Kabinenschürze (10) bewegbar ausgestaltet ist.

3. Aufzugsanlage nach Anspruch 2, **dadurch gekennzeichnet, dass** die Kabinenschürze (10) eine klappbare oder zusammenfaltbare Kabinenschürze ist.

4. Aufzugsanlage nach Anspruch 3, **dadurch gekennzeichnet, dass** die zusammenfaltbare Kabinenschürze (10) zwei flächige, über eine horizontale Falzlinie (22) gelenkig miteinander verbundene Schürzenelemente (14, 15) aufweist.

5. Aufzugsanlage nach Anspruch 4, **dadurch gekennzeichnet, dass** Verriegelungsmittel zum Sichern der vollständig ausgefalteten Kabinenschürze vorgesehen sind.

6. Aufzugsanlage nach Anspruch 5, **dadurch gekennzeichnet, dass** die Verriegelungsmittel ein schwenkbares Riegelteil (23) umfasst, das, wenn die Kabinenschürze (10) vollständig ausgefaltetet ist, in ein Riegelaufnahmeteil (24) eingreift.

7. Aufzugsanlage nach einem der Ansprüche 1 bis 6, **dadurch gekennzeichnet, dass** die Kabinenschürze (10) zum Abstützen der Kabinenschürze an die Kabinen-Führungsschienen (7) wenigstens ein Führungselement (16) umfasst, das an einer der Kabinen-Führungsschienen (7) entlang führbar ist.

8. Aufzugsanlage nach Anspruch 7, **dadurch gekennzeichnet, dass** die Kabinenschürze (10) zwei einander gegenüberliegende Führungselemente (16) aufweist, wobei jedes Führungselement (16) jeweils einer Kabinen-Führungsschiene (7) zugeordnet ist.

9. Aufzugsanlage nach Anspruch 7 oder 8, **dadurch gekennzeichnet, dass** das jeweilige Führungselement (16) einen Ausschnitt (25) aufweist, der einen stegartigen Führungsabschnitt der zugehörigen Kabinen-Führungsschiene (7) umgibt.

10. Aufzugsanlage nach einem der Ansprüche 5 bis 9, **dadurch gekennzeichnet, dass** das wenigstens eine Führungselement (16) Bestandteil einer Stützkonstruktion ist, die an ein unteres Ende eines flächigen Schürzenelements (15, 21) anschliesst.

11. Aufzugsanlage nach Anspruch 10, **dadurch gekennzeichnet, dass** die Stützkonstruktion einen Stützrahmen (17) aufweist.

12. Aufzugsanlage nach einem der Ansprüche 1 bis 11, **dadurch gekennzeichnet, dass** an einer Vorderseite (8) der Kabine (3) und an einer der Vorderseite gegenüberliegenden Rückseite (9) der Kabine (3) klappbare oder zusammenfaltbare Teil-Kabinenschürzen (21, 21') vorgesehen sind, die mechanisch miteinander gekoppelt sind.

## Claims

1. An elevator installation (1) comprising a car (3) movable along guide rails (7) within an elevator shaft (2), wherein the car guide rails (7) have guide surfaces along which a car guide shoe is movable to guide the elevator car, and the car (3) has a car apron (10), **characterized in that** the car apron (10) is supported on the guide rails (7) in such a way that the car apron (10) contacts at least one of the guide surfaces of the car guide rail (7).

2. Elevator system according to claim 1, **characterized in that** the car apron (10) is designed to be movable.

3. Elevator system according to claim 2, **characterized in that** the car apron (10) is a foldable or collapsible car apron.

4. Elevator system according to claim 3, **characterized in that** the collapsible car apron (10) has two flat apron elements (14, 15) hinged together via a horizontal fold line (22).

5. Elevator system according to claim 4, **characterized in that** locking means are provided for securing the completely unfolded car apron.

6. Elevator system according to claim 5, **characterized in that** the locking means comprises a pivotable bolt part (23) which engages in a bolt receiving part (24) when the car apron (10) is completely unfolded.

7. Elevator system according to any of claims 1 to 6, **characterized in that**, in order to support the car apron on the cabin guide rails (7), the car apron (10) comprises at least one guide element (16) which can be guided along one of the cabin guide rails (7).

8. Elevator system according to claim 7, **characterized in that** the car apron (10) has two mutually opposing guide elements (16), with each guide element (16) being associated with a cabin guide rail (7).

9. Elevator system according to either claim 7 or claim 8, **characterized in that** the relevant guide element (16) has a cutout (25) which surrounds a web-like guide portion of the associated cabin guide rail (7).

10. Elevator system according to any of claims 5 to 9, **characterized in that** the at least one guide element (16) is part of a support structure which adjoins a lower end of a flat apron element (15, 21).

11. Elevator system according to claim 10, **characterized in that** the support structure has a support frame (17).

12. Elevator system according to any of claims 1 to 11, **characterized in that** foldable or collapsible partial car aprons (21, 21') are provided on a front side (8) of the car (3) and on a rear side (9) of the car (3) opposite the front side, and are mechanically coupled to one another.

## Revendications

1. Installation d'ascenseur (1) comprenant une cabine (3) mobile dans une cage d'ascenseur (2) le long de rails de guidage (7), les rails de guidage (7) de la cabine présentant des surfaces de guidage sur lesquelles un patin de guidage de cabine peut se déplacer pour guider la cabine d'ascenseur, et la cabine (3) comportant une jupe de cabine (10), **caractérisée en ce que** la jupe de cabine (10) est supportée sur les rails de guidage (7) de telle sorte que la jupe de cabine (10) soit en contact avec au moins l'une des surfaces de guidage du rail de guidage de cabine (7).

2. Installation d'ascenseur selon la revendication 1, **caractérisée en ce que** la jupe de cabine (10) est conçue de manière mobile.

3. Installation d'ascenseur selon la revendication 2, **caractérisée en ce que** le tablier de cabine (10) est un tablier de cabine rabattable ou pliable.

4. Installation d'ascenseur selon la revendication 3, **caractérisée en ce que** la jupe de cabine repliable (10) comporte deux éléments de jupe (14, 15) plats, reliés entre eux de manière articulée par une ligne de pliage horizontale (22).

5. Installation d'ascenseur selon la revendication 4, **caractérisée en ce que** des moyens de verrouillage sont prévus pour bloquer la jupe de cabine entièrement déployée.

6. Installation d'ascenseur selon la revendication 5, **caractérisée en ce que** les moyens de verrouillage comprennent une pièce de verrouillage pivotante (23) qui, lorsque la jupe de cabine (10) est complètement déployée, s'engage dans une pièce de réception de verrouillage (24).

7. Installation d'ascenseur selon l'une des revendications 1 à 6, **caractérisée en ce que** la jupe de cabine (10) comprend, pour s'appuyer contre les rails de guidage de cabine (7), au moins un élément de guidage (16) pouvant coulisser le long de l'un des rails de guidage de cabine (7).

8. Installation d'ascenseur selon la revendication 7, **caractérisée en ce que** la jupe de cabine (10) comporte deux éléments de guidage (16) opposés l'un à l'autre, chaque élément de guidage (16) étant associé à un rail de guidage de cabine (7).

9. Installation d'ascenseur selon la revendication 7 ou 8, **caractérisée en ce que** l'élément de guidage (16) concerné comporte une découpe (25) qui entoure une partie de guidage en forme de nervure du rail de guidage de cabine (7) correspondant.

10. Installation d'ascenseur selon l'une des revendications 5 à 9, **caractérisée en ce que** ledit au moins un élément de guidage (16) fait partie d'une structure de support qui se raccorde à une extrémité inférieure d'un élément de jupe plat (15, 21).

11. Installation d'ascenseur selon la revendication 10, **caractérisée en ce que** la structure de support comporte un cadre de support (17).

12. Installation d'ascenseur selon l'une des revendications 1 à 11, **caractérisée en ce que** des jupes de cabine partielles (21, 21') rabattables ou repliables, qui sont couplées mécaniquement entre elles, sont prévues sur le côté avant (8) de la cabine (3) et sur le côté arrière (9) de la cabine (3) opposé au côté avant.
